# EUROPÄISCHE PATENTSCHRIFT

(11) **EP 0 334 855 B1**
(45) Veröffentlichungstag und Bekanntmachung des Hinweises auf die Patenterteilung: **08.08.1990**
(21) Anmeldenummer: 87907219.7
(22) Anmeldetag: 24.10.1987
(51) Int. Cl.: F02F 3/22, F02F 3/00

(54) **KÜHLBARER TAUCHKOLBEN FÜR VERBRENNUNGSMOTOREN**
COOLABLE TRUNK PISTON FOR INTERNAL COMBUSTION ENGINES
PISTON-FOURREAU REFROIDISSABLE POUR MOTEURS A COMBUSTION INTERNE

(30) Priorität: 17.12.1986 DE 3643039
(43) Veröffentlichungstag der Anmeldung: 04.10.1989
(73) Patentinhaber: MAHLE GMBH, D-70376 Stuttgart (DE)
(72) Erfinder: KOPF, Eberhard, D-7000 Stuttgart 50 (DE); WILLE, Joachim, D-7000 Stuttgart 1 (DE)
(74) Vertreter: Pfusch, Volker, Dipl.-Ing.
(86) Internationale Anmeldenummer: EP8700633
(87) Internationale Veröffentlichungsnummer: WO8804725

(56) Entgegenhaltungen:
- CH-A- 422 426
- FR-A- 2 323 022
- US-A- 2 698 210
- US-A- 3 336 844
- US-A- 4 377 967

## Beschreibung

Die Erfindung betrifft einen kühlbaren Tauchkolben für Verbrennungsmotoren nach dem Oberbegriff des Patentanspruchs 1.

Derartige Kolben sind aus US-PS 43 77 967 bekannt. Das dort zur Abdeckung des den Kühlölraum bildenden Hohlraumes verwendete Wandteil (geformtes Blech) ist an den Außenumfang der die Kolbenringe tragenden Ringwand angebördelt. Diese Art der Befestigung ist unsicher, da eine Bördelung des relativ dünnwandigen Wandteiles sich im Motorbetrieb auf Dauer lösen kann.

Die Verwendung eines einteiligen dickwandigen und damit wegen seiner höheren Steifigkeit eine sicherere Befestigung gewährleistenden Wandteiles ist wiederum aus anderen Gründen unerwünscht. Das die Kolbenringe aufnehmende äußere Ringteil des Kolbenkopfes soll sich während des Motorbetriebes an seinem unteren Ende ohne Behinderung durch das eingebrachte Wandteil verformen können. Solche Verformungen treten bedingt durch die explosionsartig ablaufenden Verbrennungsvorgänge auf und können, wenn sie behindert werden, zu Rissen im Kolbenkopfmaterial führen. Insofern eignen sich für die erforderliche Abdeckung des Kühlölringraumes auch weder einstückige Blechabdeckungen, wie sie aus FR-A-23 23 022 bekannt sind noch Abdeckungen, die aus fest miteinander verbundenen Einzelteilen bestehen, wie sie bei Kolben in US-A-26 98 210 beschrieben sind.

Hiervon ausgehend liegt der Erfindung die Aufgabe zugrunde, bei dem gattungsmäßig aus US-A-43 77 967 bekannten Kolben eine Abdekkung zu schaffen, die einerseits Bewegungen des unteren Endes der äußeren Ringwand des Kolbenkopfes gewährleistet und die andererseits ausreichend sicher an dem Kolbenkopf befestigt ist.

Gelöst wird diese Aufgabe durch eine Ausführung des Aufbaus und der Befestigung des den Kühlölraum abdeckenden Wandteiles nach den kennzeichnenden Merkmalen des Patentanspruchs 1.

Der über die Ringwand hinausragende Kragen, der um das Wandteil herumgebördelt ist, kann wesentlich dicker ausgeführt sein, als das Wandteil selbst und dadurch eine stabilere Bördelverbindung liefern. Das Vorhandensein von Fugen zwischen der mehrteiligen Abdeckwand gewährleistet die notwendige Bewegungsfreiheit der äußeren Ringwand des Kolbenkopfes. Darüber hinaus ermöglicht es die Mehrteiligkeit des Wandteiles, den Kühlölringraum über seine gesamte offene Fläche vollständig abzudecken. Bei einer einteiligen Ausführung des Wandteiles wäre dies dagegen nicht möglich, da sich die Querschnitte der Bolzennaben des Kolbenkopfes von dem jeweils freien Ende einer Nabe zu dem Kolbenkopfboden hin verjüngen, wodurch ein einteiliges den Kühlölringraum komplett abdeckendes Wandteil nicht über die Naben aufschiebbar wäre.

Alternative Lösungen der erfindungsgemäßen Aufgabe sind Gegenstand der unabhängigen Ansprüche 2 und 3.

Zweckmäßige Ausgestaltungen der erfindungsgemäßen Lösungen enthalten die Unteransprüche.

Ein Ausführungsbeispiel ist in der Zeichnung dargestellt. Es zeigen
Fig. 1 einen Kolben im Längsschnitt
Fig. 2 einen Schnitt durch den Kolben nach den Pfeilen 11-11
Fig. 3 einen Ausschnitt aus einem Längsschnitt durch einen Kolben mit angeschweißter Abdeckwand
Fig. 4 einen Ausschnitt aus einem Längsschnitt durch einen Kolben mit angeschraubter Abdeckwand

Der Kolben besteht insgesamt aus einem Kopfteil 1, an dessen Naben 2 über einen nicht dargestellten Kolbenbolzen ein Kolbenschaft 3 angelenkt ist.

Von dem Boden des Kopfteils 1 erstreckt sich eine äußere die Nuten für die Kolbenringe enthaltende Ringwand 4. Radial mit Abstand innerhalb der Ringwand 4 verbindet eine Ringrippe 5 die Naben 2 mit dem Kolbenboden. Zwischen Ringrippe 5 und Ringwand 4 existiert ein ringförmiger Hohlraum 6, der durch ein Blechteil 7, das die Form einer Ringmulde aufweist, zu einem geschlossenen Ringraum abgedeckt ist. Der Hohlraum 6 ist durch das Blechteil 7 hindurch mit Kühlöl beaufschlagbar.

Das Bleichteil 7 liegt an dem inneren Rand der freien Stirnringfläche der Ringwand 4 an und wird dortvon einem vom äußberen Rand der Ringwand ausgehenden nach radial innen gebördelten Kragen 8 gehalten.

Das Bleichteil 7 ist radial in zwei Hälften getrennt. Diese Hälften liegen an Fugen 9 aneinander. Die Ölzufuhr in den ringförmigen Hohlraum 6 erfolgt durch eine an dem inneren Rand des Bleichteiles 7 vorgesehene Einbuchtung 10.

Die Abfuhr des Oles erfolgt durch eine diametral gegenüberliegend vorgesehene Öffnung 11 die im Boden der ringförmigen Mulde des Bleichteiles 7 liegen kann. Die Öffnung 11 kann aber auch als Einbuchtung am inneren Rand des Bleichteiles 7 vorgesehen sein un damit der Ausbildung der Ölzuführöffnung entsprechen.

Um aus dem äußeren ringförmigen Hohlraum 8 Kühlöl auch noch in den radial innerhalb der Ringrippe 5 liegenden Raum führen zu können, enthält die Ringrippe 5 radiale Bohrungen 12. Zur Erzielung einer Shakerwirkung in dem radial innerhalb der Ringrippe 5 liegenden Raum 13 ist dieser an sienem dem Pleuelkopf zuwandten offenen Ende mit einem zusätzlichen wannenförmigend Bleichteil 14 abgedeckt. Der Ölabfluß aus diesem Raum kann über den Spalt zwischen diesem Blechteil 14 und der Ringrippe 5 bzw. den Naben 2 erfolgen.

Das den äußern ringförmigen Hohlraum 6 andeckende Blechteil 7 kann anstelle durch eine Bördelung auch durch Verschweißung oder Verschraubung an der äußeren Ringwand 4 befestigt sein. Eine Verschweißung ist in Fig. 3 und eine Verschraubung in Fig. 4 dargestellt.

## Patentansprüche

1. Kühlbarer Tauchkolben für Verbrennungsmotoren bestehend aus einem Kopfteil mit an dieses angeformten Naben zur Aufnahme des den Kolben mit dem Pleuel verbindenden Kolbenbolzens, einer äußeren an einem ersten Ende in den Boden des Kolbenkopfteiles übergehenden und an ihrem zweiten Ende offen auslaufenden Ringwand zur Aufnahme mindestens einer Kolbenringnut und mit einem sich radial innen an dieser Ringwand anschließenden zu dem zweiten Ende der Ringwand offenen die Naben bzw. deren zu dem Boden des Kolbenkopfes verlaufende Abstützungsteile, die insbesondere eine Art Ringrippe sein können, umgebenden Hohlraum, der etwa in Höhe des zweiten Endes der Ringwand durch ein an der Ringwand befestigbares Wandteil zur Bildung eines durchströmbaren Kühlölraumes verschließbar ist, und einem nur über den Kolbenbolzen mit dem Kopfteil verbundenen Kolbenschaft, dadurch gekennzeichnet, daß das Wandteil (Blechteil 7) an einem radial außen aus der Stirnringfläche der Stirnwand (4) herausragenden um den Rand des Wandteiles (7) gebördelten Kragen (8) anliegt und auf seinem Umfang mindestens einmal radial geteilt ist, wobei die einzelnen Teile an Fugen (9) aneinanderliegen.

2. Kühlbarer Tauchkolben für Verbrennungsmotoren bestehend aus einem Kopfteil mit an dieses angeformten Naben zur Aufnahme des den Kolben mit dem Pleuel verbindenden Kolbenbolzens, einer äußeren an einem ersten Ende in den Boden des Kolbenkopfteiles übergehenden und an ihrem zweiten Ende offen auslaufenden Ringwand zur Aufnahme mindestens einer Kolbenringnut und mit einem sich radial innen an dieser Ringwand anschließenden zu dem zweiten Ende der Ringwand offenen die Naben bzw. deren zu dem Boden des Kolbenkopfes verlaufende Abstützungsteile, die insbesondere eine Art Ringrippe sein können, umgebenden Hohlraum, der etwa in Höhe des zweiten Endes der Ringwand durch ein an der Ringwand befestigbares Wandteil zur Bildung eines durchströmbaren Kühlölraumes verschließbar ist, und einem nur über den Kolbenbolzen mit dem Kopfteil verbundenen Kolbenschaft, dadurch gekennzeichnet, daß das Wandteil (7) an der Ringwand (4) im Bereich von deren offenem Ende durch einzelne in die Ringwand (4) greifende Schrauben befestigt ist und auf seinem Umfang mindestens einmal radial geteilt ist, wobei die einzelnen Teile an Fugen (9) aneinanderliegen.

3. Kühlbarer Tauchkolben für Verbrennungsmotoren bestehend aus einem Kopfteil mit an dieses angeformten Naben zur Aufnahme des den Kolben mit dem Pleuel verbindenden Kolbenbolzens, einer äußeren an einem ersten Ende in den Boden des Kolbenkopfteiles übergehenden und an ihrem zweiten Ende offen auslaufenden Ringwand zur Aufnahme mindestens einer Kolbenringnut und mit einem sich radial innen an dieser Ringwand anschließenden zu dem zweiten Ende der Ringwand offenen die Naben bzw. deren zu dem Boden des Kolbenkopfes verlaufende Abstützungsteile, die insbesondere eine Art Ringrippe sein können, umgebenden Hohlraum, der etwa in Höhe des zweiten Endes der Ringwand durch ein an der Ringwand befestigbares Wandteil zur Bildung eines durchströmbaren Kühlölraumes verschließbar ist, und einem nur über den Kolbenbolzen mit dem Kopfteil verbundenen Kolbenschaft, dadurch gekennzeichnet, daß das Wandteil (7) an der Ringwand (4) im Bereich von deren offenem Ende angeschweißt oder gelötet ist und auf seinem Umfang mindestens einmal radial geteilt ist, wobei die einzelnen Teile an Fugen (9) aneinanderliegen.

4. Kühlbarer Tauchkolben nach einem der vorhergehenden Ansprüche, dadurch gekennzeichnet, daß das Wandteil (7) ein Blechteil ist.

5. Kühlbarer Tauchkolben nach einem der vorhergehenden Ansprüche, dadurch gekennzeichnet, daß das Wandteil (7) als Ringmulde geformt ist, deren Muldenseite dem ringförmigen Hohlraum (6) des Kopfteils (1) zugewandt ist.

6. Kühlbarer Tauchkolben nach einem der vorhergehenden Ansprüche, dadurch gekennzeichnet, daß mindestens für die Ölzufuhr in den ringförmigen Hohlraum (6) des Kopfteils (1) eine radiale Einbuchtung (10) in den inneren Rand des Wandteiles (7) eingeformt ist.

## Revendications

1. Piston fourreau refroidissable pour moteurs à combustion interne, comprenant une partie de tête avec des moyeux conformés sur celle-ci pour la réception de l'axe de piston reliant le piston à la bielle, une paroi annulaire extérieure se raccordant à une première extrémité au fond de la partie de tête de piston et ouverte à sa seconde extrémité, laquelle paroi annulaire est destinée à recevoir au moins une rainure annulaire de piston, une cavité se raccordant radialement à l'intérieur à ladite paroi annulaire, ouverte en direction de la seconde extrémité de la paroi annulaire et entourant les moyeux et respectivement leurs éléments de support qui s'étendent en direction du fond de la tête de piston et peuvent notamment former une sorte de nervure annulaire, laquelle cavité peut être fermée, sensiblement au niveau de la seconde extrémité de la paroi annulaire, par un élément de paroi pouvant être fixé sur ladite paroi annulaire et destiné à former une chambre d'huile de refroidissement traversable, et une tige de piston reliée à la partie de tête par le seul axe de piston, caractérisé en ce que l'élément de paroi (élément de tôle 7) est appliqué contre un collet (8) dépassant radialement à l'extérieur de la face frontale annulaire de la paroi frontale (4) et replié autour du bord de l'élément de paroi (7), et qu'il est divisé au moins une fois sur sa périphérie dans le sens radial, les différentes parties se touchant aux joints (9).

2. Piston fourreau refroidissable pour moteurs à combustion interne, comprenant une partie de tête avec des moyeux conformés sur celle-ci pour la réception de l'axe de piston reliant le piston à la bielle, une paroi annulaire extérieure se raccordant à une première extrémité au fond de la partie de tête de piston et ouverte à sa seconde extrémité, laquelle paroi annulaire est destinée à recevoir au moins une rainure annulaire de piston, une cavité se raccordant radialement à l'extérieur à ladite paroi annulaire, ouverte en direction de la seconde extrémité de la paroi annulaire et entourant les moyeux et respectivement leurs éléments de support qui s'étendent en direction du fond de la tête de piston et peuvent notamment former une sorte de nervure annulaire, laquelle cavité peut être fermée, sensiblement au niveau de la seconde extrémité de la paroi annulaire, par un élément de paroi pouvant être fixé sur ladite paroi annulaire et destiné à former une chambre d'huile de refroidissement traversable, et une tige de piston reliée à la partie de tête par le seul axe de piston caractérisé en ce que l'élément de paroi (7) est fixé sur la paroi annulaire (4) dans la région de l'extrémité ouverte de celli-ci, par différentes vis s'engageant dand la paroi annulaire (4), et qu'il est divisé au moins une fois sur sa périphérie dans le sens radial, les différentes parties se touchant aux joints (9).

3. Piston fourreau refroidissable pour moteurs à combustion interne, comprenant une partie de tête avec des moyeux conformés sur celli-ci pour la réception de l'axe de piston reliant le piston à la bielle, une paroi annulaire extérieure se raccordant à une première extrémité au fond de la partie de tête de piston et ouverte à sa seconde extrémité, laquelle paroi annulaire est destinée à recevoir au moins une rainure annulaire de piston, une cavité se raccordant radialement à l'extérieur à ladite paroi annulaire, ouverte en direction de la seconde extrémité de la paroi annulaire et entourant les moyeux et respectivement leurs éléments de support qui s'étendent en direction du fond de la tête de piston et peuvent notamment former une sorte de nervure annulaire, laquelle cavité peut être fermée, sensiblement au niveau de la seconde extrémité de la paroi annulaire, par un élément de paroi pouvant être fixé sur ladite paroi annulaire et destiné à former une chambre d'huile de refroidissement traversable, et une tige de piston reliée à la partie de tête par le seul axe de piston, caractérisé en ce que l'élément de paroi (7) est soudé ou brasé sur la paroi annulaire (4), dans la région de l'extrémité ouverte de celle-ci, et qu'il est divisé au moins une fois sur sa périphérie dans le sens radial, les différentes parties se touchant aux joints (9).

4. Piston fourreau refroidissable selon l'une des revendications précédentes caractérisé en ce que l'élément de paroi (7) est un élément de tôle.

5. Piston fourreau refroidissable selon l'une des revendications précédentes, caractérisé en ce que l'élément de paroi (7) est conformé en cuvette annulaire dont le côté cuvette est dirigé vers la cavité annulaire (6) de la partie de tête (1).

6. Piston fourreau refroidissable selon l'une des revendications précédentes, caractérisé en ce qu'au moins pour l'arrivée d'huile dans la cavité annulaire (6) de la partie de tête (1), une anfractuosité radiale (10) est conformée dans le bord intérieur de l'élément de paroi (7).

## Claims

1. A coolable trunk piston for internal combustion engines consisting of a head part with hubs formed thereon for receiving the little-end connecting the piston to the connecting rod, an outer annular wall, which passes into the base of the piston head part at a first end and leads out openly at its second end, for receiving at least one piston ring groove and with a cavity which is radially adjacent inside this annular wall, is open to the second end of the annular wall, and surrounds the hubs or their supporting members which extend to the base of the piston head and can be, in particular, a type of annular rib, which cavity can be sealed roughly at the level of the second end of the annular wall by a wall part fixed on the annular wall for forming a permeateable cooling oil chamber, and a piston shank connected to the head part only via the little-end, characterised in that the wall part (sheet metal part 7) rests on a collar (8) which projects radially externally from the annular end face of the end wall (4) and is bent back round the edge of the wall part (7) and is radially divided at least once over its periphery, the individual parts lying on one another at joints (9).

2. A coolable trunk piston for internal combustion engines consisting of a head part with hubs formed thereon for receiving the little-end connecting the piston to the connecting rod, an outer annular wall, which passes into the base of the piston head part at a first end and leads out openly at its second end, for receiving at least one piston ring groove and with a cavity which is radially adjacent inside this annular wall, is open to the second end of the annular wall, and surrounds the hubs or their supporting members which extend to the base of the piston head and can be, in particular, a type of annular rib, which cavity can be sealed roughly at the level of the second end of the annular wall by a wall part fixed on the annular wall for forming a permeateable cooling oil chamber, and a piston shank connected to the head part only via the little-end, characterised in that the wall part (7) is fixed on the annular wall (4) in the open end region thereof by individual screws engaging in the annular wall (4) and is radially divided at least once over its periphery, the individual parts lying on one another at joints (9).

3. A coolable trunk piston for internal combustion engines consisting of a head part with hubs formed thereon for receiving the little-end connecting the piston to the connecting rod, an outer annular wall, which passes into the base of the piston head part at a first end and leads out openly at its second end, for receiving at least one piston ring groove and with a cavity which is radially adjacent inside this annular wall, is open to the second end of the annular wall, and surrounds the hubs or their supporting members which extend to the base of the piston head and can be, in particular, a type of annular rib, which cavity can be sealed roughly at the level of the second end of the annular wall by a wall part fixed on the annular wall for forming a permeateable cooling oil chamber, and a piston shank connected to the head part only via the little-end, characterised in that the wall part (7) is welded or soldered on the annular wall (4) in the open end region thereof and is radially divided at least once over its periphery, the individual parts lying on one another at joints (9).

4. A coolable trunk piston according to one of the preceding claims, characterised in that the wall part (7) is a sheet metal part.

5. A coolable trunk piston according to one of the preceding claims, characterised in that the wall part (7) is formed as an annular trough of which the trough side faces the annular cavity (6) of the head part (1).

6. A coolable trunk piston according to one of the preceding claims, characterised in that the radial bay (10) is shaped in the internal edge of the wall part (7) at least for the supply of oil into the annular cavity (6) of the head part (1).
